# EUROPÄISCHE PATENTSCHRIFT

(11) **EP 0 841 424 B1**
(45) Veröffentlichungstag und Bekanntmachung des Hinweises auf die Patenterteilung: **05.06.2002**
(21) Anmeldenummer: 97119513.6
(22) Anmeldetag: 07.11.1997
(51) Int. Cl.: D04H 1/46, D21F 3/10, D06B 23/02

(54) **Vorrichtung zum hydrodynamischen Vernadeln von Vliesen, Tissue od. dgl.**
Device for hydraulic needling of nonwoven fabrics, tissues
Dispositif pour l'aiguilletage hydraulique d'étoffes non-tissées, tissus

(30) Priorität: 11.11.1996 DE 19646477; 13.11.1996 DE 19646948; 05.12.1996 DE 19650367
(43) Veröffentlichungstag der Anmeldung: 13.05.1998
(73) Patentinhaber: Fleissner GmbH & Co. Maschinenfabrik, 63328 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- EP-A- 0 223 614
- DE-A- 1 510 359
- DE-C- 4 422 508
- FR-A- 2 734 285
- GB-A- 2 123 863
- US-A- 3 485 706
- US-A- 3 590 453
- US-A- 3 781 957
- US-A- 3 828 410
- US-A- 4 050 131
- US-A- 4 777 070

## Beschreibung

Es ist eine Vorrichtung zum hydrodynamischen Verfestigen von Vliesen, Tissue oder Papier oder Vernadeln von Geweben oder Gewirken mit einem flüssigen, aus einer Vielzahl von Düsen gegen das Gut gespritzten Behandlungsmittel bekannt, die aus einer den Düsen zugeordneten, innen ggf. mit Unterdruck versehenen durchlässigen Blechtrommel als in sich steifes Unterstützungselement für das Gut beim Wasservernadeln besteht, welche an ihrem Umfang mit Abstand zur Blechtrommel mit einem dünnen, mit einer mikrofeinen Lochung versehenen und damit flüssigkeitsdurchlässigen Blech bedeckt ist.

Diese Vorrichtung offenbart die EP-A-0 223 614. Bei der Trommel besteht der an sich steife Trommelmantel aus einem dickeren Blech mit radial nach außen gerichteten, im Querschnitt spitz zulaufenden, achsparallelen Leisten, die aus dem Material des Trommelmantels herausgearbeitet sind. Zwischen den Leisten sind in den Trommelmantel Löcher gebohrt. Insofern ist eine Trommel geschaffen, bei der das dünne Abdeckblech durch die Leisten mit Abstand zur Trommel gehalten ist. Die Herstellung der Trommel ist aber sehr teuer, die Leisten müssen aus dem Material des Trommelbleches herausgefräst und die Löcher zwischen den Leisten müssen gebohrt werden. Außerdem erstrecken sich die Leisten wegen des Platzbedarfs der Löcher mit größerem Abstand nebeneinander, so dass sich das dünne Abdeckblech mit den mikrofeinen Löchern im Laufe der Benutzung zu einer welligen Oberfläche verbiegen wird.

Zum Stand der Technik ist auch die DE 44 22 508 C1 zu nennen. Dort geht es zwar um eine für die Trocknung oder auch Nassbehandlung, wie Waschen vorgesehene Trommel, die als tragende Struktur ebenfalls ein gelochtes Siebtrommelblech aufweist. Zur Abstandhaltung des die Trommel umgebenden Siebgewebes sind achsparallel sich über die Trommel erstreckende Blechstreifen vorgesehen, die mit der Trommel verscheißt sind. Die radial innen liegenden Kanten der Streifen liegen einerseits unmittelbar an der durchlässige Blechtrommel und andererseits an dem Siebgewebe an. Auch diese Konstruktion ist für die Trommel für die Wasservernadelung nicht geeignet. Einmal müssen die Blechstreifen mit der Trommel verschweißt werden, was zur Strukturveränderung der Trommel und damit zu Verzügen führen wird, und zum anderen sind dort ebenfalls nur achsparallele Streifen vorgesehen, die für das dünne mit den Mikrolöchern versehene Außenblech über die Fläche keine genügende Abstützung bieten, weswegen sich das Außenblech bei der Benutzung vielfach verbiegen würde.

Der Erfindung liegt die Aufgabe zugrunde, eine Siebtrommelkonstruktion für die Wasservernadelung so auszubilden, dass eine gleichmäßige, fein aufgeteilte Wasserdurchlässigkeit der Trommel erzeugt wird, und bei einer preisgünstigen Herstellung der Trommel keine Gefahr der Veränderung der zylindrischen Ausrichtung eines dünnen Trommelbelages besteht. Gleichzeitig soll auch gewährleistet sein, dass die Abführung der aufgespritzten Flüssigkeit infolge des Saugzuges vom Inneren der Trommel ohne Ansaugen von Falschluft aus den Randbereichen der Abdichtungslinien der Saugeinrichtung durchführbar ist.

Zur Lösung dieser Aufgabe ist nach der Erfindung eine Vorrichtung vorgesehen, bei der zwischen dem flüssigkeitsdurchlässigen Blech und der Blechtrommel ein für sich allein instabiler Unterzug aus Streifen allein zur Erhöhung des Abstandes zwischen der Blechtrommel und dem Blech vorgesehen ist, die Streifen mit jeweils kleinem und gleichbleibenden Abstand gleichmäßig über den ganzen Umfang der durchlässigen Blechtrommel angeordnet sind und die durchlässige Blechtrommel an den radial innen liegenden Kanten der Streifen und das flüssigkeitsdurchlässige Blech an den radial außen liegenden Kanten der Streifen unmittelbar anliegen.

Ein wesentlicher Vorteil der erfindungsgemäßen Konstruktion dieser Wasservernadelungstrommel ist die gute und bei Gebrauch auch über eine längere Zeit gleichbleibende Flüssigkeitsdurchlässigkeit, und zwar auch bei einer Trommel, die eine zylinderähnlich glatte Oberfläche hat. Durch die im Querschnitt dünnen Abstandsstreifen wird den aus den Düsen auftreffenden Flüssigkeitsstrahlen kein oder ein nur geringer Widerstand entgegengesetzt. Durch die dichte Anordnung der Streifen zueinander verbleibt der dünne Blechmantel zylindrisch und dennoch ist genügend Platz zwischen den Streifen vorhanden, dass sich evtl. aus dem Vliesverband lösende Fasern die Trommel nicht oder nur sehr langsam verstopfen, also deren Durchlässigkeit vermindern. Es besteht keine Gefahr der Verklemmung von Fasern in einem bisher zur Abstandshaltung verwendeten Drahtgeflecht. Außerdem ist jetzt eine liniengerade Abdichtung an der Innenseite der Trommel zur Absaugung der aufgespritzten Flüssigkeit möglich, weil jetzt keine Luft aus den seitlichen Bereichen durch die Drähte eines z. B. verwendeten Gewebes mehr angesaugt werden kann.

Diese Konstruktion der Trommel eignet sich besonders als Unterstützungstrommel bei der Wasservernadelung von Nonwovens, wobei eine glatte Oberfläche des vernadelten Vlieses durch den fein gelochten Zylindermantel erzeugt werden soll. Der Mantel kann aber auch aus einem radial außen besonders strukturierten Blech bestehen, je nach dem welche Oberfläche das Vlies nach der Wasservernadelung erhalten soll.

Die Streifen sind sehr dicht zueinander angeordnet, z. B. mit nur 3 mm Abstand. Gleichfalls sind die Streifen sehr dünn, z. B. 1 - 2 mm im Querschnitt. Die Streifen haben dementsprechend dann nur eine Länge von 4 - 6 mm. Selbstverständlich sind nicht nur andere Maße in diesem Rahmen denkbar und im Schutzumfang mit eingeschlossen, sondern diese Streifen haben auch nur eine geringe Höhe von z. B. 3 - 5 mm. Grund alleine ist die Abstandhaltung des mikrofein perforierten Bleches. Um diesen Abstand halten zu können, sind die Streifen miteinander zu verbinden. Es ist zweckmäßig, daß eine Anzahl derartiger Streifen einen Längsstreifen bildet, der sich über die ganze Länge der Trommel oder in Umfangsrichtung um die Trommel erstreckt. Der Längsstreifen ist dann wellenoder zickzackförmig gebildet, so daß sich Flächen bilden, die bei nebeneinanderliegenden Streifen sich berühren. An diesen Flächen sind dann die Vielzahl der Längsstreifen miteinander zu verbinden, wie zu verkleben oder zu verschweißen. Damit entsteht eine z. B. Honigwabenstruktur mit sehr feinen und kurzen Streifen.

Der Unterzug kann auch aus allein achsial ausgerichteten Streifen oder sogar aus allein oder in Kombination mit radial sich erstreckenden Streifen gebildet sein. Die Konstruktion ist je nach Anwendungsfall zu wählen.

In der Zeichnung ist ein Ausführungbeispiel der Vorrichtung nach der Erfindung dargestellt. Es zeigen:
- Fig. 1: die Seitenansicht des Einlaufs einer mehrstufigen Wasservernadelungseinrichtung mit hier nur der ersten Vernadelungstrommel zugeordneten Düsenbalken,
- Fig. 2: in vergrößerter Darstellung der Blechmantel einer der Vernadelungstrommeln in der gleichen Querschnittsansicht, wobei der Unterzug z. B. ein Schnitt II - II ist wie in Fig. 3 angedeutet,
- Fig. 3: in perspektivischer Darstellung der Unterzug als Honigwabenprofil zwischen der radial inneren Siebtrommel und dem radial äußeren Blechmantel,
- Fig. 4: ebenfalls in perspektivischer Darstellung ein anderes Profil dieses Unterzuges und
- Fig. 5: in der Draufsicht eine Vernadelungstrommel mit radial oder spiralförmig verlaufenden Streifen des Unterzuges.

In Richtung des Pfeils 1 läuft die von einer nicht dargestellten Krempelmaschine kommende Faserbahn 2 auf das von Umlenkwalzen gespannt geführte Endlosband 8. Am Ende des oberen Trumms ist die eine der zwei Umlenkwalzen als die sogenannte Übernahmewalze 5 ausgebildet, die nicht nur tangential zum darüber angeordneten Verdichtungs-Endlosband 4 angeordnet, sondern in die Ebene des mittels der Umlenkwalzen 3 gespannt geführten Endlosbandes 4 eintaucht. Dadurch ist eine sichere Übergabe der Faserbahn auf die Übernahmewalze 5 gewährleistet. Vor der Übergabe wird die Faserbahn 2 mittels des dem Endlosband 4 zugeordneten Düsenbalkens 6 durch das Endlosband 4 hindurch lediglich genäßt.

Auf der Übernahmewalze 5 erfolgt nunmehr die erste Vernadelung, hier mit drei Düsenbalken 7. Das die Übernahmewalze 5 umschlingende Endlosband 8 gewährleistet auch den Transport des vernadelten Vlieses 2 von der Übernahmewalze 5 zur folgenden Walze 5', der ebenfalls - hier nicht dargestellt - Düsenbalken 7 zugeordnet sind. Die Übernahmewalze 5 ist flüssigkeitsdurchlässig ausgebildet, was in Fig. 1 durch die gestrichelte Linie dargestellt ist. Die durch die Düsenbalken 6 und 7 auf das Vlies gespritzte Flüssigkeit wird durch die Walze 5, 5' geblasen und von der Innenseite auch durch einen dort erzeugten Saugzug 9 abgeführt.

Die Vernadelungswalzen 5, 5' sind jeweils als Blechtrommel ausgebildet. Sie bestehen aus einem die Tragkonstruktion bildenden zylinderförmig gebogenen Blech 10, das über die ganze Fläche gleichmäßig verteilt mit einer Perforation 11 versehen ist. Über die Blechtrommel 10 ist radial außen ein mikrofein gelochtes Blech 12 gezogen, auf dem das Vlies 2 bei der Vernadelung aufliegt. Damit die Durchlässigkeit des feinen Bleches 12 infolge der undurchlässigen Stege zwischen den Löchern der Blechtrommel 10 nicht merklich behindert ist, dienen zur Abstandhaltung des Bleches 12 von der Blechtrommel 10 Streifen 13, die im Querschnitt kleiner als 2 mm sind und sich achsial und radial um die Trommel 10 erstrecken. Die Streifen 13 sind mit geringem Abstand von z. B. 1 - 10 mm, vorzugsweise 2 - 4 mm, voneinander so dicht nebeneinander angeordnet, daß sich der im Querschnitt feine Blechmantel 12 als Belag zwischen den Streifen 13 nicht durchbiegen kann.

Eine Anlage zur Vernadelung eines Vlieses besteht meistens aus mehreren Trommeln 5, 5' usw. mit jeweils wechselseitiger Beaufschlagung des Vlieses mit den Wasserstrahlen. Da bei dem Ausführungsbeispiel nach Fig. 1 die Trommel 10 von dem Endlosband 8 zum Heranführen des Vlieses umschlungen ist, sollte sich die Konstruktion mit dem mikrofein gelochten Blech 12 und dem erfindungsgemäßen Unterzug 13 z. B. auf der Trommel 5' usw. befinden.

Die Streifenstruktur der Trommel 5' besteht also aus den radial ausgerichteten Streifen 13, deren radial ausgerichtete Höhe aus den Fig. 2 - 4 hervorgeht. Die Streifen 13 können auch einen anderen Querschnitt aufweisen. Sie können an ihrem radial außen liegenden Umfang rund oder spitz zulaufend ausgebildet sein, um so wenig wie möglich Widerstand den Wasserstrahlen entgegenzusetzen. Es liegt also der siebförmige, mikrofein gelochte Blechmantel 12 nur auf den radial außen angeordneten Kanten der Streifen 13 auf. Die Streifen 13 liegen mit ihrer radial innen liegenden Kante unmittelbar auf der Blechtrommel 10 auf und sind mit einem definierten geringen Abstand nebeneinander auf der Blechtrommel 10 angeordnet. Damit dieser Abstand und die genaue Ausrichtung der Streifen 13 über die Breite der Trommel fixiert ist, sind die in Fig. 2 nur im Schnitt dargestellten Streifen miteinander in der Achsrichtung und in der Umfangsrichtung der Trommel verbunden. Insofern bestehen die Streifen in der Darstellung der Fig. 2 aus jeweils zwei parallel zueinander miteinander verklebten oder dgl. verbundenen Streifen. Ein Beispiel dazu zeigt die Fig. 3 oder Fig. 4, siehe dazu Schnitt II - II. Auf der hinteren, nicht sichtbaren Fläche des Profils ist z. B. die Siebtrommel 10 mit ihren Löchern 11 vorzustellen, während auf der in der Darstellung vorderen Fläche des Profils das fein perforierte Blech 12 aufliegt. Die einzelnen Streifen 13 sind zu einem Längsstreifens 14 miteinander verbunden, bzw. der Längsstreifen 14 besteht aus einer Vielzahl derartiger Streifen 13. Zur Herstellung wird ein langer schmaler Streifen eines dünn gezogenen Kunststoffes oder gewalzten Bleches in einer Sinusform gebogen oder gepreßt und dann die benachbart liegenden Flächen zweier solcher Längsstreifen 14 an solchen Streifen 13 miteinander verklebt oder sonstwie verbunden. Dabei entsteht ein an sich labiles Gebilde, das aber in Richtung der Öffnungen parallel zu den Streifen 13 sehr stabil ist. Nichts Anderes ist hier nötig, die Flüssigkeitsdurchlässigkeit des Wabenprofils ist maximal, sie liegt bei 98 %, die Stabilität in radialer Richtung reicht zur Übernahme der durch die Wasserstrahlen auf dem mikrofein gelochten Blech 12 entstehenden Belastung aus und eine Abzeichnung der Siebtrommelstege 10 ist vermieden.

In den Figuren 3 und 4 sind Honigwabenprofile dargestellt. Die Stege 13 können aber auch zu einem Viereck miteinander verbunden sein. Dies ist nur eine Frage der Herstellung. Im Falle der Verwendung einer Streifenkonstruktion mit Vierecken ist nur zu beachten, daß die Steifen nicht in Achsrichtung verlaufen, sondern unter einem Winkel kleiner 90 °, damit sich auf dem Tissue keine Linie parallel zur Ausrichtung des Düsenbalkens 7 abzeichnet.

Damit die Durchlässigkeit des Belages 12 durch die Tragekonstruktion der Blechtrommel 10 nicht merklich behindert ist, dienen auch beim Ausführungsbeispiel nach Fig. 5 zur Abstandhaltung des Belages von der Blechtrommel 10 Blechstreifen 13, die sich nicht nur radial erstrecken, sondern um die Blechtrommel 10 in Umfangsrichtung um die Trommel 10 ringförmig schlingen können. Die Blechstreifen 13 sind mit geringem Abstand voneinander so dicht nebeneinander angeordnet, daß sich der im Querschnitt feine Blechmantel 12 als Belag zwischen den Blechstreifen 13 nicht durchbiegen kann. Die radial verlaufenden Streifen sind in Fig. 5 auf der linken Seite dargestellt. Es ist genauso sinnvoll die Bleichstreifen 13 statt exakt radial, jetzt spiralförmig über die ganze achsiale Länge um die Trommel zu schlingen, wie es auf der rechten Seite der Fig. 5 angedeutet ist.

Das Material des Unterzuges kann aus Kunststoff wie Aramid oder auch aus Aluminium hergestellt sein. Im Falle von Aluminium ist es zweckmäßig, das Profil zu verchromen.

## Patentansprüche

1. Vorrichtung zum hydrodynamischen Verfestigen von Vliesen, Tissue oder Papier oder Vernadeln von Geweben oder Gewirken mit einem flüssigen, aus einer Vielzahl von Düsen (7) gegen das Gut (2) gespritzten Behandlungsmittel, bestehend aus einer den Düsen zugeordneten, innen ggf. mit Unterdruck versehenen durchlässigen Blechtrommel (5', 10) als in sich steifes Unterstützungselement für das Gut beim Wasservernadeln, welche an ihrem Umfang mit Abstand zur Blechtrommel (5', 10) mit einem dünnen, mit einer mikrofeinen Lochung versehenen und damit flüssigkeitsdurchlässigen Blech (12) bedeckt ist, **dadurch gekennzeichnet, dass** zwischen dem flüssigkeitsdurchlässigen Blech (12) und der Blechtrommel (5', 10) ein für sich allein instabiler Unterzug aus Streifen (13) allein zur Erhöhung des Abstandes zwischen der Blechtrommel (10) und dem Blech (12) vorgesehen ist, die Streifen (13) mit jeweils kleinem und gleichbleibenden Abstand gleichmäßig über den ganzen Umfang der durchlässigen Blechtrommel (10) angeordnet sind und die durchlässige Blechtrommel (10) an den radial innen liegenden Kanten der Streifen (13) und das flüssigkeitsdurchlässige Blech (12) an den radial außen liegenden Kanten der Streifen unmittelbar anliegen.

2. Vorrichtung nach Anspruch 1, **dadurch gekennzeichnet, daß** der Unterzug (13) aus allein achsial sich erstreckenden Streifen gebildet ist.

3. Vorrichtung nach Anspruch 1, **dadurch gekennzeichnet, daß** der Unterzug (13) aus allein radial sich erstreckenden Streifen gebildet ist.

4. Vorrichtung nach Anspruch 1 - 3, **dadurch gekennzeichnet, daß** die Streifen (13) im Querschnitt rechteckig und mit einer Dicke kleiner 2 mm, vorzugsweise kleiner 1 mm ausgebildet sind.

5. Vorrichtung nach Anspruch 4, **dadurch gekennzeichnet, daß** die Streifen (13) im Querschnitt quadratisch ausgebildet sind.

6. Vorrichtung nach Anspruch 1 - 5, **dadurch gekennzeichnet, daß** die Streifen (13) mit einem Abstand von 1 - 10 mm, vorzugsweise 2 - 3 mm voneinander angeordnet sind.

7. Vorrichtung nach einem der Ansprüche 1 - 6, **dadurch gekennzeichnet, daß** die Streifen im Querschnitt an ihrer radial außen angeordneten Kante rund ausgebildet sind.

8. Vorrichtung nach einem der Ansprüche 1 - 7, **dadurch gekennzeichnet, daß** die Streifen im Querschnitt an ihrer radial außen angeordneten Kante spitz zulaufend ausgebildet sind.

9. Vorrichtung nach einem der Ansprüche 1 - 8, **dadurch gekennzeichnet, daß** die Streifen aus Kunststoff wie Aramid hergestellt sind.

10. Vorrichtung nach einem der Ansprüche 1 - 9, **dadurch gekennzeichnet, daß** die Streifen aus ggf. verchromten Aluminium hergestellt sind.

11. Vorrichtung nach einem der Ansprüche 1 - 10, **dadurch gekennzeichnet, daß** die Streifen (13) in ihrer Länge auch nur kurz, wie 1 - 10 mm lang, sind und an ihren Enden mit den benachbarten Streifen verbunden sind.

12. Vorrichtung nach einem der Ansprüche 1 - 11, **dadurch gekennzeichnet, daß** über die Länge oder über den Umfang der Trommel aus den Streifen Längsstreifen (14) gebildet sind, die wellenförmig oder mit gerade sich erstreckenden Flächen zickzackförmig geformt sind, und die Berührungsflächen der nebeneinander angeordneten Längsstreifen zur Bildung einer Lochstruktur miteinander verbunden sind.

13. Vorrichtung nach Anspruch 12, **dadurch gekennzeichnet, daß** die Streifen (13) zu den Längsstreifen (14) unter einem Winkel größer 90 °, also wabenförmig miteinander verbunden sind.

14. Vorrichtung nach Anspruch 12, **dadurch gekennzeichnet, daß** die Streifen zu den Längsstreifen rechtwinklig miteinander verbunden sind.

15. Vorrichtung nach Anspruch 14, **dadurch gekennzeichnet, daß** Streifen unter einem Winkel kleiner 90 °, vorzugsweise diagonal zur Achse der Blechtrommel verlaufen.

16. Vorrichtung nach einem der Ansprüche 1 - 15, **dadurch gekennzeichnet, daß** die Längsstreifen (14) mit den winkelförmig zueinander ausgerichteten Streifen (13) aus einem Stück hergestellt sind.

17. Vorrichtung nach einem der Ansprüche 1 - 16, **dadurch gekennzeichnet, daß** die Längsstreifen (14) zur Herstellung der Lochstruktur miteinander verklebt sind.

18. Vorrichtung nach Anspruch 15, **dadurch gekennzeichnet, daß** die Längsstreifen zur Herstellung der Lochstruktur punktförmig miteinander verklebt sind.

19. Vorrichtung nach einem der Ansprüche 1 - 16, **dadurch gekennzeichnet, daß** die Längsstreifen zur Herstellung der Lochstruktur miteinander z. B. punktförmig verlötet oder verschweißt sind.

20. Vorrichtung nach einem der Ansprüche 1 - 19, **dadurch gekennzeichnet, daß** das flüssigkeitsdurchlässige Blech (12) aus einem ähnlich dem aus der Farbdruckindustrie her bekannten mikrofein perforierten Druckmantelblech hergestellt ist.

21. Vorrichtung nach Anspruch 20, **dadurch gekennzeichnet, daß** das Blech (12) aus Nickel hergestellt ist und die Perforation aus 0,1 - 2 mm großen Löchern besteht.

22. Vorrichtung nach einem der Ansprüche 1 - 21, **dadurch gekennzeichnet, daß** die radial innen liegenden Kanten der Streifen (13) mit dem Außenumfang der Blechtrommel (10) zur festen Verbindung verklebt sind.

23. Vorrichtung nach einem der Ansprüche 1 - 21, **dadurch gekennzeichnet, daß** die Streifen aus Blech hergestellt sind und die radial innen liegenden Kanten der Streifen (13) mit dem Außenumfang der Blechtrommel (10) zur festen Verbindung aufgeschrumpft sind.

## Claims

1. Apparatus for the hydrodynamic securement of non-woven fabrics, tissue or paper or for the hydrodynamic needling of woven or knitted articles using a liquid treatment agent sprayed towards the material (2) from a plurality of nozzles (7), said apparatus comprising a permeable sheet metal drum (5', 10), which is associated with the nozzles and is possibly provided internally with a low pressure region, said drum serving as an inherently rigid supporting element for supporting the material during the hydraulic needling operation, which drum is covered with a thin sheet metal (12), which is provided, on its circumference at a spacing from the sheet metal drum (5', 10), with a microfine perforation and is hence permeable to liquid, **characterised in that** between the liquid-permeable sheet metal (12) and the sheet metal drum (5', 10) there is provided a framework of strips, which is unstable on its own, solely to increase the spacing between the sheet metal drum (10) and the sheet metal (12), the strips (13) are disposed uniformly over the entire circumference of the permeable sheet metal drum (10) with a respectively small and constant spacing therebetween, and the permeable sheet metal drum (10) at the radially internally situated edges of the strips (13) and the liquid-permeable sheet metal (12) directly abut against the radially externally situated edges of the strips.

2. Apparatus according to claim 1, **characterised in that** the framework (13) is formed from strips which extend solely axially.

3. Apparatus according to claim 1, **characterised in that** the framework (13) is formed from strips which extend solely radially.

4. Apparatus according to claims 1 - 3, **characterised in that** the strips (13) have a rectangular cross-section and are provided with a thickness less than 2 mm, preferably less than 1 mm.

5. Apparatus according to claim 4, **characterised in that** the strips (13) have a square cross-section.

6. Apparatus according to claims 1 - 5, **characterised in that** the strips (13) are disposed with a spacing of 1 - 10 mm, preferably 2 - 3 mm, from one another.

7. Apparatus according to one of claims 1 - 6, **characterised in that** the strips have a circular cross-section at their radially externally disposed edge.

8. Apparatus according to one of claims 1 - 7, **characterised in that** the strips have a cross-section which tapers to a point at their radially externally disposed edge.

9. Apparatus according to one of claims 1 - 8, **characterised in that** the strips are produced from plastics material such as aramide.

10. Apparatus according to one of claims 1 - 9, **characterised in that** the strips are produced from aluminium, possibly chromium-plated aluminium.

11. Apparatus according to one of claims 1 - 10, **characterised in that** the strips (13) are also only very short in length, such as 1 - 10 mm long, and are connected at their ends to the adjacent strips.

12. Apparatus according to one of claims 1 - 11, **characterised in that** longitudinal strips (14) are formed from the strips over the length or over the circumference of the drum, which longitudinal strips have an undulatory configuration or have a zigzag-shaped configuration with straight faces, and the contact faces of the longitudinal strips, disposed adjacent one another, are interconnected to form a perforated structure.

13. Apparatus according to claim 12, **characterised in that** the strips (13) are interconnected at an angle greater than 90°, that is to say in a honeycomb-like manner, relative to the longitudinal strips (14).

14. Apparatus according to claim 12, **characterised in that** the strips are interconnected at right angles to the longitudinal strips.

15. Apparatus according to claim 14, **characterised in that** strips extend at an angle smaller than 90°, preferably diagonally, relative to the axis of the sheet metal drum.

16. Apparatus according to one of claims 1 - 15, **characterised in that** the longitudinal strips (14) are produced from one piece with the strips (13), which are aligned angularly relative to one another.

17. Apparatus according to one of claims 1 - 16, **characterised in that** the longitudinal strips (14) are glued together to produce the perforated structure.

18. Apparatus according to claim 15, **characterised in that** the longitudinal strips are glued together in a punctiform manner to produce the perforated structure.

19. Apparatus according to one of claims 1 - 16, **characterised in that** the longitudinal strips are soldered or welded together, e.g. in a punctiform manner, to produce the perforated structure.

20. Apparatus according to one of claims 1 - 19, **characterised in that** the liquid-permeable sheet metal (12) is produced from a microfinely perforated pressure-resistant jacket sheet metal, which is similar to the one known from the colour printing industry.

21. Apparatus according to claim 20, **characterised in that** the sheet metal (12) is produced from nickel, and the perforation comprises holes with dimensions 0.1- 2 mm.

22. Apparatus according to one of claims 1 - 21, **characterised in that** the radially internally situated edges of the strips (13) are glued to the outer circumference of the sheet metal drum (10) to form the strong connection.

23. Apparatus according to one of claims 1 - 21, **characterised in that** the strips are produced from sheet metal, and the radially internally situated edges of the strips (13) are shrunk-fitted onto the outer circumference of the sheet metal drum (10) to form the strong connection.

## Revendications

1. Dispositif destiné à la consolidation hydrodynamique de voiles, tissus ou papiers ou à l'aiguilletage de tissus ou mailles à l'aide d'un agent de traitement liquide projeté contre la matière (2) à partir d'une multitude de gicleurs (7), et comprenant un tambour en tôle (5', 10) perméable relié à un des gicleurs et sous vide à l'intérieur, qui sert d'élément de soutien rigide de la matière lors de l'aiguilletage par eau et qui est recouvert, sur sa circonférence et à une certaine distance, d'une tôle fine dotée d'un alésage extrêmement fin, et donc perméable (12), et **caractérisé en ce qu'**une sous-poutre instable faite de bandes (13) est prévue entre la tôle perméable (12) et le tambour en tôle (5', 10), uniquement afin d'accroître la distance entre le tambour en tôle (10) et la tôle (12), **en ce que** les bandes (13) sont réparties de façon homogène sur toute la circonférence du tambour en tôle perméable (10), avec un écartement constant et faible, et **en ce que** le tambour en tôle perméable (10) repose contre les bords radiaux intérieurs des bandes (13), la tôle perméable (12) étant, quant à elle, directement en contact avec les bords radiaux externes des bandes.

2. Dispositif selon la revendication 1, **caractérisé en ce que** la sous-poutre (13) a été constituée à partir de bandes s'étendant uniquement dans le sens axial.

3. Dispositif selon la revendication 1, **caractérisé en ce que** la sous-poutre (13) a été constituée à partir de bandes s'étendant uniquement dans le sens radial.

4. Dispositif selon la revendication 1 - 3, **caractérisé en ce que** les bandes (13) sont rectangulaires dans une section transversale et dotées d'une épaisseur inférieure à 2 mm, et de préférence même inférieure à 1 mm.

5. Dispositif selon la revendication 4, **caractérisé en ce que** les bandes (13) sont carrées dans une section transversale.

6. Dispositif selon les revendications 1 à 5, **caractérisé en ce que** les bandes (13) présentent un écartement de 1 à 10 mm, de préférence de 2 à 3 mm.

7. Dispositif selon une des revendications 1 à 6, **caractérisé en ce que** les bandes, dans une section transversale, présentent un bord radial externe rond.

8. Dispositif selon une des revendications 1 à 7, **caractérisé en ce que** les bandes, dans une section transversale, présentent un bord radial externe pointu.

9. Dispositif selon une des revendications 1 à 8, **caractérisé en ce que** les bandes sont conçues en une matière première comme l'aramide.

10. Dispositif selon une des revendications 1 à 9, **caractérisé en ce que** les bandes sont conçues en aluminium éventuellement chromé.

11. Dispositif selon une des revendications 1 à 10, **caractérisé en ce que** les bandes (13) n'ont qu'une longueur de 1 à 10 mm et sont reliées à leurs extrémités aux bandes voisines.

12. Dispositif selon une des revendications 1 à 11, **caractérisé en ce que** des bandes longitudinales ondulées ou formant des zig-zags avec des surfaces rectilignes ont été constituées à partir des bandes sur toute la longueur ou la circonférence du tambour, et **en ce que** les surfaces de contact des bandes longitudinales disposées l'une contre l'autre sont reliées les unes aux autres en vue de former une structure perforée.

13. Dispositif selon la revendication 12, **caractérisé en ce que** les bandes (13) correspondant aux bandes longitudinales (14) sont reliées les unes aux autres en formant un angle inférieur à 90°, et donc une structure en nid d'abeilles.

14. Dispositif selon la revendication 12, **caractérisé en ce que** les bandes correspondant aux bandes longitudinales sont reliées perpendiculairement les unes aux autres.

15. Dispositif selon la revendication 14, **caractérisé en ce que** les bandes sont disposées de manière à former un angle inférieur à 90°, et de préférence par rapport à l'axe du tambour en tôle.

16. Dispositif selon une des revendications 1 à 15, **caractérisé en ce que** les bandes longitudinales (14) avec les bandes (13) disposées de manière angulaire les unes par rapport aux autres sont fabriquées en un seul tenant.

17. Dispositif selon une des revendications 1 à 16, **caractérisé en ce que** les bandes longitudinales (14) sont collées les unes aux autres afin de produire une structure perforée.

18. Dispositif selon la revendication 15, **caractérisé en ce que** les bandes longitudinales sont collées par points les unes aux autres afin de former la structure perforée.

19. Dispositif selon une des revendications 1 à 16, **caractérisé en ce que** les bandes longitudinales sont par exemple brasées ou soudées ponctuellement les unes aux autres afin de former la structure perforée.

20. Dispositif selon une des revendications 1 à 19, **caractérisé en ce que** la tôle perméable (12) a été conçue à partir d'une tôle similaire à la tôle à enveloppe pneumatique à perforations ultra-fines utilisée dans la chromolithographie.

21. Dispositif selon la revendication 20, **caractérisé en ce que** la tôle (12) a été constituée de nickel et la perforation se compose d'alésages de 0,1 à 2 mm.

22. Dispositif selon une des revendications 1 à 21, **caractérisé en ce que** les bords radiaux intérieurs des bandes (13) sont collés à la circonférence externe du tambour en tôle (10) de manière à former une liaison rigide.

23. Dispositif selon une des revendications 1 à 21, **caractérisé en ce que** les bandes sont constituées de tôle et les bords radiaux intérieurs des bandes (13) ont été frettés sur la circonférence externe du tambour en tôle (10), de manière à former une liaison rigide.
